# EUROPÄISCHE PATENTSCHRIFT

(11) **EP 0 006 527 B1**
(45) Veröffentlichungstag und Bekanntmachung des Hinweises auf die Patenterteilung: **16.09.1981**
(21) Anmeldenummer: 79101894.8
(22) Anmeldetag: 11.06.1979
(51) Int. Cl.: C10L 1/14, C10L 1/22, C07D 241/08

(54) **Kraftstoffe für Ottomotoren, die Additivmischungen enthalten**
Fuels for Otto-cycle engines containing mixtures of additives
Carburants pour moteurs à carburateur contenant un mélange d'additifs

(30) Priorität: 26.06.1978 DE 2828038
(43) Veröffentlichungstag der Anmeldung: 09.01.1980
(73) Patentinhaber: BASF Aktiengesellschaft, 67063 Ludwigshafen (DE)
(72) Erfinder: Vogel, Hans-Henning, Dr., D-6710 Frankenthal (DE); Oppenlaender, Knut, Dr., D-6700 Ludwigshafen (DE); Starke, Klaus, D-6719 Weisenheim (DE)

## Beschreibung

Die Erfindung betrifft Kraftstoffe für Ottomotoren mit einem Gehalt an
a) Amid-Imiden oder Imiden der Nitrilotriessigsäure oder Äthylendiamintetraessigsäure und
b) einem Schmierölgemisch bestehend aus einer Petroleumfraktion und einem Solventraffinat.

In der US-Patentschrift 3407051 wird erwähnt, dass Imide oder Amid-Imide der Ethylendiamintetraessigsäure auf Erdölfraktionen im Benzin-Kerosinsiedebereich stabilisierend wirken. Trotz dieser Angaben wurden diese Zusätze im experimentellen Teil nicht für Benzin verwendet. Der Zusatz der genannten Verbindungen zum Zweck der Vergaser- und Ventilreinigung ist darüber hinaus eingehend in der DE-OS 2624630 beschrieben.

Es ist ferner bekannt, z.B. aus der DE-PS 2144199, dass Umsetzungsprodukte aus Polyaminen, z.B. Diäthylentriamin und gesättigten bzw. ungesättigten Fettsäuren, z.B. Ölsäure oder Stearinsäure, gute Vergaserreiniger sind. Sie neigen jedoch bei alleiniger Verwendung im Kraftstoff in höheren Konzentrationen, z.B. oberhalb 50 bis 100 ppm zur Bildung von Ventilablagerungen.

Die zuerst genannten Imide und Amid-Imide wirken im genannten Dosierungsbereich zwar auch vergaserreinigend, sind jedoch im wesentlichen gute Ventilreiniger, die zweckmässigerweise mit speziellen Vergaserreinigern zu kombinieren sind.

Diese Kombination ist in der Regel jedoch nur in bestimmten engen Gewichtsverhältnissen der beiden genannten Verbindungsklassen möglich. Bei Wahl anderer Gewichtsverhältnisse, insbesondere bei besonders zur Verschmutzung des Einlassystems des Motors neigenden Kraft- und Schmierstoffen, bei denen hohe Anteile an Vergaserreinigern erforderlich sind, wird der ventilreinigende Effekt der genannten Imide und Amid- Imide wieder zum Teil oder sogar vollständig aufgehoben.

Es bestand daher die Aufgabe einen Zusatz zu den als Ventilreinigungsmitteln hochwirksamen Imiden und Amid-Imiden der Nitrilotriessigsäure und der Äthylendiamintetraessigsäure zu finden, durch den diese Imide und Amid-Imide mit anderen an sich bekannten vergaserreinigenden Zusätzen kombinierbar werden, ohne dass sie ihre Wirkung einbüssen vielmehr sogar eine synergistische Wirkungssteigerung entfalten.

Es wurde nun überraschenderweise gefunden, dass diese Aufgabe gelöst wird, wenn den Imiden oder Amid-Imiden der Nitrilotriessigsäure oder der Äthylendiamintetraessigsäure Schmieröl zugesetzt wird, das aus einem Gemisch von einer Petroleumfraktion und einer hochraffinierten Solventfraktion besteht.

Demgemäss bezieht sich die Erfindung auf Kraftstoffe für Ottomotoren enthaltend geringe Mengen
a) Imide oder Amid-Imide oder deren Gemische aus Nitrilotriessigsäure und/oder aus Äthylendiamintetraessigsäure und Aminen oder Amingemischen mit 7 bis 18 Kohlenstoffatomen, der Formel 1 als Ventil- und Vergaserreiniger in der X gleiche oder verschiedene Reste -HN-R oder benachbarte Reste X unter Bildung eines Ringes bedeuten, wobei m = 0 oder 1 ist und R unverzweigte oder verzweigte aliphatische Reste mit 7 bis 18 Kohlenstoffatomen bedeuten und
b) Gemische aus hochhydrierten Erdöldestillaten im Siedebereich der Petroleumfraktion und hochraffinierten Solventraffinaten mit Viskositäten (bei 40°C) von 50 bis 500 mm²/s, wobei das Mischungsverhältnis 20:80 bis 80:20 Gewichtsteile beträgt.

Der Zusatz von Schmierölen zu Kraftstoffen für Ottomotoren in geringen Mengen ist an sich bekannt. In Form der sogenannten Obenschmieröle wurden schon geringe Mengen, z.B. 2000 ppm eines üblichen Zweitakteröls den Kraftstoffen zur Schmierung von Ventilen zugesetzt.

Ein solcher Zusatz ist jedoch für sich allein nur bedingt als Reinigungsmittel für die Einlassventile und den Vergaser wirksam. Die Wirkung ist zudem abhängig von der Rohölprovenienz, dem Raffinationsgrad und der Viskosität des Schmier- ölschnitts. Ferner sind die zuzusetzenden Wirkmengen relativ hoch, z.B. 0,2 Vol% oder mehr, so dass unverbrannte Kohlenwasserstoffe im Abgas auftreten können.

Erfindungsgemäss werden stattdessen Mischungen von besonders scharf hydrierten Fraktionen im Siedebereich des Petroleums d.h. etwa Siedebereich 180 bis 300°C, wobei bevorzugte Siedebereiche zwischen 200 und 280°C liegen, mit hochraffinierten (hydrierten) Solventraffinaten verwendet. Als sehr wirkungsvolle Mischkomponenten für die Petroleumschnitte haben sich hochraffinierte Solventraffinate mit Viskositäten (bei 20°C) von 50 bis 500 mm²/s, z.B. 200 bis 250 mm²/s erwiesen. Das Mischungsverhältnis von Petroleum und Solventraffinat kann von 20:80 bis 80:20 schwanken. Ein bevorzugtes Mi-. schungsverhältnis ist 50:50.

Bei der Herstellung derartiger Schmierölschnitte als Komponenten für die erfindungsgemässen Kraftstoffzusätze ist die Viskosität entscheidend. Die Lösekraft der Schmierölschnitte in Kombination mit Imiden oder Amid-Imiden der Nitrilotriessigsäure oder Äthylendiamintetraessigsäure gegebenenfalls zusätzlich mit an sich bekannten Vergaserdetergents kommt am besten zur Geltung, wenn unter den Temperaturbedingungen am Einlassventil und Vergaser das Schmieröl einerseits nicht oder nur wenig flüchtig ist zum anderen nicht zu hochviskos ist und die gelösten Ablagerungen noch gut abfiiessen können. Die Kenndaten solcher spezieller Schmierölschnitte liegen z.B. in folgenden Bereichen:
Dichte (bei 15°C) 0,85 bis 0,95 g/cm³
Viskosität (bei 20°C) 10 bis 200 mm²/s
Viskosität (bei 50°C) 3 bis 30 mm²/s
Stockpunkt (mind.) unter-20°C

Je nach Wahl des Mischungsverhältnisses zwischen Petroleumfraktion und Solventraffinat sind jedoch auch Schmierölschnitte mit anderen Kenndaten geeignet.

Die Verbindungen gemäss (a) der Formel werden nach an sich bekannten Methoden, z.B.. durch Umsetzung von Nitrilotriessigsäure bzw. Äthylendiamintetraessigsäure mit den Aminen oder Amingemischen

### R-NH₂

bei Temperaturen von 150 bis 220°C in der Regel 160 bis 200°C erhalten. Dabei werden die Amine je nach dem gewünschten Produkt im molaren Verhältnis 2:1 (cyclisches Diimid) oder in einer Menge von 3 Mol Amin oder Amingemisch je Mol Äthylendiamintetraessigsäure (Amid-Imid) bzw. 2 Mol je Mol Nitriloessigsäure (Amid-Imid) oder in geringem Masse darüber hinaus gehenden Mengen angewandt. Man erhält so in jedem Fall in überwiegendem Anteil Amidimide bzw. Imide neben untergeordneten Mengen Amiden, d.h. Substitution sämtlicher Carbonylgruppen durch je einen Amidrest.

Im einzelnen geht man so vor, dass man das Amin oder Amingemisch unter Stickstoffatmosphäre in einem Rührgefäss vorlegt und die Nitrilotriessigsäure bzw. die Äthylendiamintetraessigsäure bei ungefähr 80°C einträgt und die Mischung unter Rühren 4 bis 10 Stunden auf 160 bis 200°C, bei langsam reagierenden Aminen oder Amingemischen auch auf höhere Temperatur erhitzt, bis die Säurezahl kleiner als 10 ist.

Als Amine der Formel
R-NH₂

kommen solche mit 7 bis 18, vorzugsweise 8 bis 14 Kohlenstoffatomen in Betracht. Diese Amine können noch weitere Aminogruppen, z.B. nicht ,primäre Aminogruppen oder Alkoxygruppen aufweisen. Gleichermassen können Sauerstoffato- .me in der Kette vorhanden sein.

Im einzelnen kommen z.B. die folgenden Ami- :ne in Betracht, wobei die Alkylreste durch Stickstoff oder Sauerstoffatome unterbrochen sein können: 2-Äthylhexylamin, n-Dodecylamin, n-Tridecylamin, n-Pentadecylamin, Stearylamin, .2-Amino-5-dimethylaminopentan und 1-(2-Äthyl- hexoxy)-propyiamin-(3).

In einigen Fällen hat sich auch der Einsatz von Amingemischen als vorteilhaft erwiesen.

Als an sich bekannte, in Kombination mit den erfindungsgemäss zu verwendenden Zusätze (a) und (b) geeignete Vergaserreiniger (c) kommen die z.B. in DE-PS 2144199 beschriebenen Produkte in Betracht. Insbesondere sind die Amide der C₁₂- bis C_{ZO}-Fettsäuren mit Polyaminen mit 2 bis 4 Stickstoffatomen und 2 bis 8 Kohlenstoffatomen, z.B. Di-ölsäurediäthylentriamin-diamid, Di-stearinsäuredipropylentriamin-diamid, Di-palmitinsäurediäthylentriamin-diamid, Di-laurinsäuremethyldipropylentriamin-diamid zu nennen. Weitere Umsetzungsprodukte sind solche der genannten Säuren mit Aminoäthylpropylendiamin oder Bis-aminopropyl-propylendiamin.

Die Vergaserreiniger (c) werden in der Regel im Gewichtsverhältnis, bezogen auf die Summe der Komponenten (a) und (b), von 1 zu 0,01 bis 0,2 angewandt.

Die neuen Kraftstoffzusätze weisen sowohl eine die Einlasselemente des Motors sauberhaltende als auch eine schmutzablösende Wirkung bei bereits verschmutzten Vergasern und Ventilen auf. Durch die Verwendung der Schmierölmischung in relativ geringen Mengen z.B. 0,001 bis 0,03 Vol% tritt keine Umweltbelastung durch Kohlenwasserstoffanteile in den Auspuffgasen ein. Schliesslich tritt die bereits erwähnte beträchtliche Wirkungsverstärkung gegenüber der alleinigen Verwendung der Imide oder Imidamide der Nitrilotriessigsäure bzw. Äthylendiamintetraessigsäure gegebenenfalls zusammen mit Vergaserdetergentien ein.

Die erfindungsgemässen Kraftstoffe können neben den Mischungen der Imide bzw. Amid-Imide mit den speziellen Schmierölen sowie den Vergaserdetergentien zusätzlich noch bekannte Antioxidantien auf Phenol- oder Aminbasis enthalten. Insbesondere ist es vorteilhaft, Kraftstoffzusätze zur Reinigung und Reinhaltung des Einlassystems mit phenolischen Antioxidantien zur Erhöhung der Lagerstabilität der Kraftstoffe zu kombinieren.

Als gute Lösungsmittel bzw. Lösungsvermittler für die genannten, den Kraftstoffen zuzusetzenden Komponenten haben sich Rückstandsöle aus der Oxoalkoholsynthese erwiesen.

Vorzugsweise verwendet man Oxoalkoholrückstände aus der Butanol-, Isobutanol-, Pentanol-, Hexanol-, Heptanol-, Oktanol-, Nonanol-, Dekanol-, Undekanol- oder Dodekanolsynthese. Besonders vorteilhaft ist die Verwendung von Oxoalkoholrückständen aus der Butanolsynthese. Daneben sind auch andere Lösungsmittel bzw. Lösungsmittelgemische verwendbar, die eine homogene Mischung der Komponenten in den weiter oben genannten Gewichtsverhältnissen ergeben. Die Wirkung der erfindungsgemässen Benzinzusätze ist nicht nur auf Fahrbenzine beschränkt. Es hat sich gezeigt, dass man sie auch in Flugbenzinen verwenden kann, insbesondere in Flugbenzinen für Kolbenmotore. Desgleichen wirken die erfindungsgemässen Verbindungen nicht nur in Vergasermotoren, sondern auch bei Motoren mit Einspritzanlagen für den Kraftstoff.

Die mit dem neuen Zusatz versehenen Kraftstoffe können noch weitere, übliche Zusätze, z.B. oktanzahlverbessernde Zusätze wie Bleiverbindungen oder auch sauerstoffhaltige Komponenten, z.B. Methanol oder Methyltertiärbutyläther enthalten.

Die Kraftstoffe für Ottomotoren sind ansonsten durch an sich bekannte Eigenschaften gekennzeichnet. Der Bereich ihrer Flüchtigkeit erstreckt sich bei 100°F (37,8°C) von 6 Ibs/sq.in. (0,41 bar) bis 16 Ibs/sq.in. (1,03 bar) und über einen Bereich von «50% Punkte» im ASTM D-86-Test von 170°F (77°C) bis 270°F (132°C). Der ASTM-Endpunkt von Motorenbezin ist zwischen 350°F (176°C) und 450°F (232°C). Vollständige Spezifikationen für Motorenbenzine sind eingehend definiert in United States Federal Specification VV-M-561 a-2 Oct. 30,1954 als Fuel M, Regular und Premium Grades der Klassen A, B und C.

Die Kraftstoffzusätze werden den Kraftstoffen für Ottomotoren in der Regel in Mengen von 10 bis 2000 Vol.-ppm vorzugsweise von 50 bis 1000 Vol.-ppm zudosiert. Die Gewichtsverhältnisse der einzelnen Komponenten in den Kraftstoffzusätzen können in relativ weiten Grenzen schwanken. Besonders wirksame Kombinationen enthalten z.B.
a) 1 bis 10 Gewichtsteile der ventil- und vergaserreinigenden Verbindungen Imide oder Amid-Imide aus Nitrilotriessigsäure und/oder aus Äthylendiamintetraessigsäure,
b) 1 bis 10 Gewichtsteile der oben beschriebenen Schmierölmischung, sowie gegebenenfalls
c) 0,15 bis 1,5 Gewichtsteile von Vergaserdetergentien, z.B. der Kondensationsprodukte aus gesättigten oder ungesättigten C₁₂-C₂₀ Fettsäuren und Polyaminen mit 2 bis 8 Kohlenstoffatomen und 2 bis 4 Stickstoffatomen und gegebenenfalls ferner
d) 0,15 bis 1,5 Gewichtsteile eines phenolischen Antioxidants, z.B. alkylsubstituierter sterisch gehinderter Phenole und ausserdem
e) 1 bis 10 Gewichtsteile eines Oxoalkoholrückstandes aus der Butanolsynthese als Lösungsmittel bzw. Lösungsvermittler.

Ein hervorragend wirksamer Kraftstoffzusati enthält z.B. die Komponenten in den ungefähren Gewichtsverhältnissen a:b:c:d:e wie 1:1:0,15:0,15:1.

Auch andere Gewichtsverhältnisse sind möglich, wobei je nach gewünschter Wirkung am Einlassventil und/oder Vergaser jede Einzelkomponente in ihrem Anteil am Gemisch zwischen 0,01 und 10 variieren kann. Auch kann je nach gewünschter Wirkung des Kraftstoffzusatzes auf das Vergaserdetergent c und gegebenenfalls das phenolische Antioxidants d ganz verzichtet werden.

Die nachfolgenden Beispiele zeigen die Reinigungs- und Reinhaltewirkung der erfindungsgemässen Kraftstoffzusätze.

### Motorische Prüfung

### Prüfung der Reinhaltewirkung auf Vergaser- und Einlassystem

Dem Kraftstoff eines Testmotors vom Typ Opel-Kadett 1,2 I (55 PS bei 5200 U/min) wurden Kraftstoffzusätze gemäss den Beispielen in Tabelle 1 zugemischt. Der Testmotor wurde unter folgenden Bedingungen betrieben.

### Prüflaufzeit: 40 Stunden

### Prüfprogramm:

Alle Versuche wurden mit den vorgenannten konstanten Motorbedingungen durchgeführt und bei allen Versuchen der gleiche Kraftstoff verwendet.

In der Tabelle sind Versuchsergebnisse der motorischen Prüfungen bei Verwendung der erfindungsgemäss zu verwendenden Zusätze zusammengestellt.

Die Bewertung der Vergaser- und Ventilreinheit erfolgte nach der «CRC-Rating»-Skala für Dieselmotoren (CRC-Merti Rating; 10,0 = 100% sauber).

Die Tabelle zeigt im Beispiel 1 die Bewertung für Vergaser und Einlassventil für einen Kraftstoff ohne Zusatz und in den Beispielen 2 bis 5 die Wirkung der in DE-OS 2624630 beschriebenen Kraftstoffzusätze allein.

Beispiele 6 und 7 zeigen die Verbesserung bei Verwendung einer erfindungsgemässen Kombination.

Entsprechendes gilt für die Beispiele 8 und 9 in der Tabelle.

### Motorische Prüfung

### Prüfung der Reinigungswirkung auf Vergaser-Einlassystem

Die Prüfung erfolgt in dem bereits beschriebenen Testmotor vom Typ Opel-Kadett 1,2 1 unter den genannten Bedingungen. Zur Prüfung der Reinigungswirkung der Kraftstoffzusätze wird der Motor in 3 Prüfzyklen zu je 40 Stunden zunächst mit einem nicht mit Zusätzen versehenen Kraftstoff betrieben. Nach jedem Prüfzyklus werden Vergaser und Einlassventile ausgebaut, nach CRC bewertet und die Ablagerungen auf den Einlassventilen bestimmt. Danach werden die verschmutzten Ventile und Vergaser wieder eingebaut und unter Verwendung eines mit einem Zusatz gemäss Beispiel 6 versehenen Kraftstoffs ebenfalls 3 Prüfzyklen zur Reinigung von Ventilen und Vergasern durchgeführt. Auch hier werden nach jedem Zyklus Einlassventile und Vergaser ausgebaut und der Fortgang der Reinigungswirkung der erfindungsgemässen Kraftstoffzusätze nach CRC bewertet bzw. gravimetrisch bestimmt.

Die Figur zeigt den Verlauf der insgesamt 6 Motorläufe. Die Läufe 1 bis 3 zeigen deutlich die zunehmend verschmutzende Wirkung bei Verwendung eines Kraftstoffs ohne Zusatz. Die Läufe 4 bis 6 zeigen die zunehmend reinigende Wirkung unter Verwendung eines mit erfindungsgemässen Zusätzen versehenen Kraftstoffs.
I bedeutet Kraftstoff ohne Zusatz.
11 bedeutet Kraftstoff mit einem Zusatz von 500 Vol-ppm gemäss Beispiel 6.
III bedeutet Kraftstoff mit einem Zusatz von 1000 Vol-ppm gemäss Beispiel 6.

### Die Zahlen in der Figur bedeuten:

Ablagerungen (Mittelwert aus 2 Versuchsreihen) in mg pro Ventil.

## Patentansprüche

1. Kraftstoffe für Ottomotoren, enthaltend
a) Imide oder Amid-Imide oder deren Gemische, aus Nitrilotriessigsäure und/oder aus Äthylendiamintetraessigsäure und Aminen oder Amingemischen mit 7 bis 18 Kohlenstoffatomen, der Formel I als Ventil- und Vergaserreiniger in der X gleiche oder verschiedene Reste -HN-R oder benachbarte Reste X unter Bildung eines Ringes bedeuten, wobei m = 0 oder 1 ist und R unverzweigte oder verzweigte aliphatische Reste mit 7 bis 18 Kohlenstoffatomen bedeuten und
b) Gemische aus hochhydrierten Erdöldestillaten im Siedebereich der Petroleumfraktion und hochraffinierten Solventraffinaten mit Viskositäten (bei 40°C) von 50 bis 500 mm²/s, wobei das Mischungsverhältnis 20:80 bis 80:20 Gewichtsteile beträgt, wobei der Gehalt von a und b zusammen 10 bis 2000 ppm beträgt.

2. Kraftstoffe nach Anspruch 1 enthaltend zusätzlich
c) gesättigte und/oder ungesättigte Fettsäureamide, erhalten aus C₁₂- bis CZO-Fettsäuren und Polyaminen mit 2 bis 8 Kohlenstoffatomen und 2 bis 4 Stickstoffatomen.

3. Kraftstoffe nach Ansprüchen 1 und 2, gekennzeichnet durch ein Gewichtsverhältnis der Summe von (a) und (b) zu (c) wie 1 zu 0,01 bis 0,2.

4. Kraftstoffe gemäss Ansprüchen 1 und 2, enthaltend ferner
d) alkylsubstituierte sterisch gehinderte Phenole als Antioxidantien sowie
e) Rückstände aus der Oxoalkoholsynthese mit niedermolekularen Olefinen von C₃ bis C₅ als Lösungsvermittler.

5. Kraftstoffe gemäss Ansprüchen 1 bis 4, gekennzeichnet durch einen Gehalt von a bis e von 50 bis 1000 ppm.

## Claims

1. A fuel for gasoline engines which contains
a) imides or amide-imides, or mixtures of imides and amide-imides, obtained from nitrilotriacetic acid and/or from ethylenediaminetetraacetic acid and amines or amine mixtures of 7 to 18 carbon atoms, of the formule I where the radicals X are identical or different radicals -HN-R, or adjacent radicals X are a radical which completes a ring m is 0 or 1 and R is an unbranched or branched aliphatic radical of 7 to 18 carbon atoms, as valve and carburetor cleaners, and
b) mixtures of highly hydrogenated petroleum distillates, in the boiling range of the kerosine fraction, and highly refined solvent raffinates with viscosities of from 50 to 500 mm²/s at 40°C, the weight ratio of these constituents being from 20:80 to 80:20, the joint content of a and b being from 10 to 2,000 ppm.

2. A fuel as claimed in claim 1, which additionally contains
c) saturated and/or unsaturated fatty acid- amides obtained from C₁₂-C₂₀-fatty acids and polyamines of 2 to 8 carbon atoms and 2 to 4 nitrogen atoms.

3. A fuel as claimed in claims 1 and 2, characterized in that the weight ratio of the sum of (a) and (b) to (c) is 1:0.01-0.2.

4. A fuel as claimed in claims 1 and 2, which additionally contains
d) alkyl-substituted sterically hindered phenols as anti-oxidants, and
e) residues from an oxo-alcohol synthesis, carried out with low molecular weight C₃-C₅ olefins as a solubilizing agent.

5. A fuel as claimed in claims 1 to 4, characterized by a content of a to e of from 50 to 1,000 ppm.

## Revendications

1. Carburants pour moteurs à essence, contenant:
a) des imides et (ou) amide-imides de l'acide ni- trilo-triacétique et (ou) de l'acide éthylène-diamine-tétracétique et d'amines ou de mélanges d'amines en C₇ à C₁₈ de la formule 1 comme produits de nettoyage des soupapes et du carburateur dans laquelle les X désignent des restes -HN-R identiques ou différents ou des X voisins représentent un groupe pour former un groupe cyclique m vaut 0 ou 1 et les R représentent des groupes aliphatiques en C₇ à C₁₈ ramifiés ou non, et
b) des mélanges de distillats du pétrole brut fortement hydrogénés dans la gamme des points d'ébullition de la fraction pétrole et de produits de raffinage de solvant hautement raffinés avec des viscosités (à 40°C) de 50 à 500 mm²/s dans des proportions (parties en poids) dans un rapport de 20:80 à 80:20, la proportion de a + b étant comprise entre 10 et 2000 ppm.

2. Carburants suivant la revendication 1, contenant en outre:
c) des amides d'acides gras saturés et (ou) non saturés dérivés d'acides gras en C₁₂ à C₂₀ et de polyamines comprenant 2 à 8 atomes de carbone et 2 à 4 atomes d'azote.

3. Carburants suivant l'une des revendications 1 et 2, caractérisés en ce que les proportions en poids de a) + b) à c) sont dans un rapport de 1:0,01 à 1:0,2.

4. Carburants suivant l'une des revendications 1 et 2, contenant en outre:
d) des phénols alcoyl-substitués stériquement empêchés comme anti-oxygènes et
e) des résidus d'une oxo-synthèse d'un alcool avec des oléfines en C₃ à C₅ à faible poids moléculaire comme dissolvants.

5. Carburants suivant l'une des revendications 1 à 4, caractérisés par une teneur en produits a) à e) entre 50 et 1000 ppm.
